# EUROPÄISCHE PATENTSCHRIFT

(11) **EP 2 681 388 B1**
(45) Veröffentlichungstag und Bekanntmachung des Hinweises auf die Patenterteilung: **04.04.2018**
(21) Anmeldenummer: 12717152.8
(22) Anmeldetag: 24.02.2012
(51) Int. Cl.: E05B 81/20, E05B 81/14, E05B 85/24, E05B 81/04

(54) **KRAFTFAHRZEUGTÜRVERSCHLUSS**
MOTOR VEHICLE DOOR LOCK
FERMETURE DE PORTIÈRE DE VÉHICULE À MOTEUR

(30) Priorität: 28.02.2011 DE 102011012656
(43) Veröffentlichungstag der Anmeldung: 08.01.2014
(73) Patentinhaber: Kiekert Aktiengesellschaft, 42579 Heiligenhaus (DE)
(72) Erfinder: SCHOLZ, Michael, 45136 Essen (DE); MENKE, Johannes-Theodor, 42551 Velbert (DE); POHLE, Werner, 44329 Dortmund (DE)
(86) Internationale Anmeldenummer: PCT/DE2012/000195
(87) Internationale Veröffentlichungsnummer: WO 2012/116686

(56) Entgegenhaltungen:
- EP-A1- 0 745 746
- DE-A1- 10 164 438
- DE-A1- 10 216 845
- DE-A1-102005 048 564
- DE-A1-102006 024 203
- DE-A1-102008 048 772

## Beschreibung

Die Erfindung betrifft einen Kraftfahrzeugtürverschluss, mit einem Gesperre, und mit einer Zuzieh-/Öffnungseinrichtung mit wenigstens einem Antrieb, zumindest einem Übertragungselement und einer Antriebsklinke, wobei der Antrieb unter Zwischenschaltung des jeweiligen Übertragungselementes auf die Antriebsklinke arbeitet, um das Gesperre zu öffnen oder zuzuziehen.

Ein Kraftfahrzeugtürverschluss des eingangs beschriebenen Aufbaus wird beispielhaft in dem Gebrauchsmuster DE 20 2008 015 789 U1 vorgestellt Zuzieheinrichtungen bei Kraftfahrzeugtürverschlüssen dienen üblicherweise dazu, eine beispielsweise in Vorrast befindliche Kraftfahrzeugtür in die Hauptrast zu überführen. Bei diesem Vorgang müssen typischerweise nicht unerhebliche Gegenkräfte überwunden werden, die regelmäßig von bei diesem Vorgang komprimierten Türgummidichtungen aufgebracht werden. Mit Hilfe der im Allgemeinen elektrisch betätigten Zuzieheinrichtung gelingt nun dieser Zuziehvorgang besonders komfortabel und einfach.

Aus der DE 101 64 438 A1 ist ein Drehfallenverschluss mit einer von einer Offenstellung über eine Vorraststellung in eine Hauptraststellung drehbaren Drehfalle bekannt, die in ihren beiden Raststellungen von einer von einem Auslöser freigebaren Sperrklinke gehalten ist, wobei die Drehfalle durch motorische Kraft von der Vorrast- in die Haupraststellung überführbar ist.

Aus der DE 10 2006 024 203 A1 ist eine Sperreinrichtung bekannt, die einen Sperrenaktuator antreibt, um einen Schlagbolzen und eine Sperre in einen ersten Eingriffszustand zu bringen, so dass eine Tür in einem geschlossenen Zustand gehalten wird, wobei die an der Tür ausgebildete Sperreinrichtung umfasst: eine Erkennungseinheit, die ausgebildet ist, um ein Signal auszugeben, wenn der Schlagbolzen in eine Ausnehmung eintritt, in welche der Schlagbolzen hineinpasst, wobei der Sperrenaktuator betätigt wird, wenn die Erkennungseinheit das Signal ausgibt, während der Schlagbolzen und die Sperre in dem ersten Eingriffszustand sind.

Aus der DE 10 2008 048 772 A1 ist ein Kraftfahrzeugtürverschluss bekannt, mit einem Gesperre, sowie einer Zuzieh-/ Öffnungseinrichtung, welche wenigstens einen Antrieb und einen Hebeltrieb aufweist, wobei der Hebeltrieb in eingekuppelter Stellung durch einen unbetätigten Auslösehebel gehalten wird und seine ausgekuppelte Stellung bei Betätigung des Auslösehebels einnimmt.

Daneben sind Öffnungseinrichtungen bekannt, die im Allgemeinen für eine Öffnung des Gesperres sorgt. Solche Öffnungshilfen werden beispielsweise in der DE 10 2004 052 599 A1 beschrieben, auf die unter anderem in der ebenfalls einschlägigen DE 20 2008 007 310 U1 verwiesen wird. Solche Öffnungseinrichtungen bzw. Öffnungshilfen greifen im einfachsten Fall auf einen elektrischen Antrieb zurück, welcher eine Sperrklinke von einer Drehfalle eines geschlossenen Gesperres abhebt. Dadurch kann die Drehfalle federunterstützt öffnen und einen zuvor gefangenen Schließbolzen und damit die zugehörige Kraftfahrzeugtür im Ganzen freigeben.
Bei Zuzieheinrichtungen bzw. Zuziehhilfen stellt sich oftmals das Problem der sogenannten Notunterbrechung, wie es in der einleitend bereits genannten DE 20 2008 015 789 U1 diskutiert wird. Eine solche Notunterbrechung ist unter anderem dann erforderlich, falls der Zuziehvorgang abgebrochen werden muss. Beispiele für solche Szenarien ergeben sich dann, wenn ein Bediener mit einem Finger oder seiner Hand in den zu schließenden Türspalt eingreift. Ähnliches gilt für den Fall, dass beispielsweise ein Mantel des Bedieners im Türspalt festgeklemmt wird.
In diesen sämtlichen Fällen der Notunterbrechung geht es darum, den Zuziehvorgang möglichst verzögerungsfrei und zuverlässig zu stoppen und im günstigsten Fall zugleich die Tür zu öffnen bzw. diese freizugeben Zu diesem Zweck schlägt die DE 20 2008 015 789 eine Vorgehensweise vor, bei welcher die Zuzieh-/Öffnungseinrichtung mit ihrem dortigen Übertragungselement gleichsam auf Block fährt und dies nicht für das Gesperre sorgt. Auf diese Weise sorgt ein mit dem Übertragungselement wechselwirkender Anschlag dafür, dass in dem beschriebenen Blockadefall ein Teil der entstehenden Blockkraft direkt in den Anschlag eingeleitet wird. Dadurch wird insgesamt die zwischen der Antriebsklinke und dem Gesperre wirkende Kraft reduziert.

Im Allgemeinen arbeitet die Antriebsklinke bzw. Zuziehklinke unmittelbar oder mittelbar auf die Drehfalle. Sobald sich die Drehfalle in der Vorrast befindet, wird die Antriebsklinke motorisch in der Weise beaufschlagt, dass die Drehfalle von der Vorrast in die Hauptrast überführt wird. Das ist selbstverständlich nur exemplarisch zu verstehen.

In der Praxis werden zunehmend Kraftfahrzeugtürverschlüsse eingesetzt, die sowohl mit einer Zuziehhilfe als auch einer Öffnungshilfe ausgerüstet sind oder werden sollen. Das lässt sich einerseits auf gestiegene Komfortanforderungen und andererseits darauf zurückführen, dass solche Hilfseinrichtungen aufgrund der mittlerweile erreichten hohen Stückzahlen zunehmend preiswerter werden und dementsprechend Zugang zum Massenmarkt finden. Allerdings sind derartige Kraftfahrzeugtürverschlüsse relativ aufwendig aufgebaut, insbesondere wenn zusätzlich die Möglichkeit geschaffen werden soll, eine Notunterbrechung der Schließung zur Verfügung zu stellen. Hier will die Erfindung insgesamt Abhilfe schaffen.

Der Erfindung liegt das technische Problem zugrunde, einen derartigen Kraftfahrzeugtürverschluss so weiterzuentwickeln, dass der konstruktive Aufwand insgesamt verringert ist und Synergieeffekte beobachtet werden.

Zur Lösung dieser technischen Problemstellung ist ein gattungsgemäßer Kraftfahrzeugtürverschluss im Rahmen der Erfindung dadurch gekennzeichnet, dass der Auswerferhebel achsgleich mit der Zuziehklinke gelagert ist. Dabei empfiehlt es sich, wenn der Auswerferhebel und die Zuziehklinke gemeinsam auf dem Zuziehübertragungshebel gelagert sind. Der Zuziehübertragungshebel ist seinerseits an den Zuziehantrieb angeschlossen. Sobald der Zuziehantrieb beaufschlagt wird, wird der Zuziehübertragungshebel verschwenkt. Als Folge hiervon erfährt auch die Zuziehklinke eine Verschwenkung und sorgt ihrerseits dafür, dass die Drehfalle wie beschrieben zugezogen wird. Dabei kann der Zuziehantrieb den Zuziehübertragungshebel mechanisch und/oder elektrisch beaufschlagen, also für die beschriebene Verschwenkung sorgen. Der Zuziehübertragungshebel mag achsgleich mit der Drehfalle gelagert sein, wodurch ein insgesamt kompakter Aufbau zur Verfügung gestellt wird.

Ein mechanischer und/oder elektrischer Öffnungsantrieb und ein mechanischer und/oder elektrischer Zuziehantrieb sind mit jeweils zugehörigem Öffnungsübertragungshebel und Zuziehübertragungshebel realisiert wobei der Öffnungsantrieb inklusive Öffnungsübertragungshebel ergänzend zur Öffnungsfunktion für das Gesperre auch zur Unterbrechung einer vom Zuziehantrieb in Verbindung mit dem Zuziehübertragungshebel initiierten Zuziehfunktion eingerichtet ist.

Im Rahmen der Erfindung kommen also sowohl ein Öffnungsantrieb als auch ein Zuziehantrieb zum Einsatz, so dass die generellen Funktionszustände einer Öffnungsfunktion und einer Zuziehfunktion abgebildet werden können. Die Öffnungsfunktion wird in der Regel mechanisch und/oder elektrisch realisiert. In letztgenanntem Fall spricht man auch von dem sogenannten "elektrischen Öffnen". Die Zuziehfunktion erfolgt dagegen üblicherweise rein elektrisch.

Im Rahmen der Erfindung wird nun zur Unterbrechung der Zuziehfunktion beispielsweise im Zusammenhang mit einer Notunterbrechung so vorgegangen, dass hierfür der Öffnungsantrieb sorgt. Das heißt, zur Darstellung der Notunterbrechung sind erfindungsgemäß keine zusätzlichen Einrichtungen oder Antriebe erforderlich, sorgt hierfür vielmehr der ohnehin vorhandene Öffnungsantrieb. In diesem Zusammenhang kann die Zuziehfunktion mechanisch und/oder elektrisch unterbrochen werden. Im erstgenannten Fall sorgt der Öffnungsantrieb über eine mechanische Beaufschlagung dafür, dass die Zuziehfunktion unterbrochen wird. Die letztgenannte Variante korrespondiert dazu, dass der elektrische Öffnungsantrieb, also "EÖ" für die Unterbrechung der Zuziehfunktion sorgt.

Auf diese Weise wird insgesamt der konstruktive Aufwand verringert und lassen sich Synergieeffekte zwischen den beiden Antrieben nutzen, vorliegend für die Notunterbrechung der Zuziehfunktion. Dadurch sind die Herstellungskosten verringert und wird die Funktionssicherheit gesteigert.

Um dies im Detail zu erreichen, wirft der Öffnungsantrieb zur Unterbrechung der Zuziehfunktion mittels des Öffnungsübertragungshebels die Zuziehklinke aus. Die Zuziehklinke greift in der Regel an einer Drehfalle des Gesperres an. Sobald das Gesperre eine bestimmte Schließposition eingenommen hat, beispielsweise die Vorrastposition, wird der Zuziehantrieb aktiviert und sorgt über die Zuziehklinke dafür, dass die Drehfalle von ihrer aktuellen Schließposition ausgehend in die Hauptraststellung überführt wird.

Auf diese Weise wird nicht nur ein komfortabler Schließvorgang zur Verfügung gestellt, sondern ist insgesamt auch die Sicherheit gesteigert. Denn die Erfindung stellt sicher, dass eine mit dem Kraftfahrzeugtürverschluss wechselwirkende Kraftfahrzeugtür in jedem Fall in ihre Hauptrastposition überführt wird und demzufolge bei einem Unfall sämtliche Sicherheitseinrichtungen in der Kraftfahrzeugtür plangemäß ihre Wirkung entfalten können.
Um nun den beschriebenen Zuziehvorgang oder die Zuziehfunktion beispielsweise im Rahmen einer Notunterbrechung bei eingeklemmtem Mantel, Finger, Hand etc. zu unterbrechen, sorgt der Öffnungsantrieb dafür, dass mit Hilfe des dem Öffnungsantrieb zugeordneten Öffnungsübertragungshebels die Zuziehklinke ausgeworfen wird. Die ausgeworfene Zuziehklinke ist nun nicht mehr in der Lage, die Drehfalle (weiter) zu beaufschlagen bzw. zuzuziehen. Vielmehr kommt die Drehfalle von der Zuziehklinke frei und kann federunterstützt in ihre Öffnungsposition verschwenkt werden. Ein zuvor gefangener Schließbolzen kommt frei. Vergleichbares gilt für die zugehörige Kraftfahrzeugtür.
Um dies im Detail zu realisieren, ist ein Auswerferhebel vorgesehen. Der Auswerferhebel wird von dem Öffnungsübertragungshebel zum Auswerfen der Zuziehklinke beaufschlagt. Zu diesem Zweck ist der Auswerferhebel gleichsam zwischen dem Öffnungsübertragungshebel und der Zuziehklinke zwischengeschaltet. Sobald der Auswerferhebel mit Hilfe des Öffnungsübertragungshebels verschwenkt wird, sorgt er dafür, dass die Zuziehklinke von ihrem Eingriff mit der Drehfalle abgehoben wird.

Der Öffnungsübertragungshebel ist wenigstens zweiarmig mit einem Antriebsarm und einem Auslösearm ausgerüstet. Dabei wechselwirkt der Antriebsarm mit dem Öffnungsantrieb. Der Auslösearm sorgt demgegenüber für die Beaufschlagung der Zuziehklinke. Zu diesem Zweck arbeitet der Auslösearm regelmäßig auf den bereits beschriebenen Auswerferhebel und dadurch auf die Zuziehklinke oder direkt auf die Zuziehklinke.
Meistens sind sowohl ein elektrischer als auch ein mechanischer Öffnungsantrieb vorgesehen. Der Öffnungsübertragungshebel kann in diesem Zusammenhang mit einem Antriebsrad des elektrischen Öffnungsantriebes wechselwirken. Zu diesem Zweck verfügt das Antriebsrad meistens über einen auf den Öffnungsübertragungshebel arbeitenden Exzenter.

Rotationen des elektrischen Öffnungsantriebes bzw. des hiervon beaufschlagten Antriebsrades werden nun über den Exzenter in eine Verschwenkung des Öffnungsübertragungshebels umgesetzt. Sobald der Öffnungsübertragungshebel an seinem Antriebsarm verschwenkt wird, sorgt er mit seinem Auslösearm dafür, dass der Auswerferhebel beaufschlagt wird. Der beaufschlagte Auswerferhebel stellt seinerseits sicher, dass die zuvor in Eingriff mit der Drehfalle befindliche Zuziehklinke von dieser abgehoben wird.

Zusätzlich zu dem beschriebenen elektrischen Öffnungsantrieb ist ein mechanischer Öffnungsantrieb für den Öffnungsübertragungshebel vorgesehen. Dieser mechanische Öffnungsantrieb mag an einem Anschlussarm des Öffnungsübertragungshebels angreifen. Dabei ist meistens ein Koppelelement vorgesehen, welches den Öffnungsübertragungshebel bzw. dessen Anschlussarm mit dem mechanischen Öffnungsantrieb verbindet. Der mechanische Öffnungsantrieb mag als Hebel, versteckter Griff etc. ausgeführt sein. Auch eine mechanische Verbindung mit einem Innentürgriff und/oder Außentürgriff ist denkbar.

Jedenfalls sorgt eine Betätigung dieses Hebels oder des entsprechenden Türgriffes respektive des mechanischen Öffnungsantriebes dafür, dass erneut der Öffnungsübertragungshebel verschwenkt wird, und zwar derart, dass der Öffnungsübertragungshebel mit seinem Auslösearm die Zuziehklinke von der Drehfalle entfernt. Dazu arbeitet der Auslösearm auf den Auswerferhebel, welcher seinerseits die Zuziehklinke auswirft.

Um diese verschiedenen beschriebenen Funktionszustände im Detail zu realisieren, verfügt der Öffnungsübertragungshebel vorteilhaft über ein Betätigungselement. Dieses Betätigungselement sorgt dafür, dass in der Öffnungsfunktion eine Sperrklinke von der Drehfalle des Gesperres abgehoben wird. Dies ist die normale Funktionalität beim sogenannten "elektrischen Öffnen EÖ" ebenso wie beim mechanischen Öffnungsvorgang. Sobald also der Öffnungsübertragungshebel mechanisch und/oder elektrisch verschwenkt wird (und die Zuziehfunktion ruht) sorgt das Betätigungselement dafür, dass die Sperrklinke von der Drehfalle abgehoben wird. Dadurch kann die Drehfalle federunterstützt in ihre Öffnungsposition übergehen und den zuvor gefangenen Schließbolzen freigeben. Eine den Schließbolzen tragende Kraftfahrzeugtür kann geöffnet werden.

Im Rahmen der Erfindung ist das vorgenannte Betätigungselement nun ergänzend zur Unterbrechung der Zuziehfunktion eingerichtet. Zu diesem Zweck wechselwirkt das Betätigungselement zur Unterbrechung der Zuziehfunktion mit der Zuziehklinke und/oder dem der Zuziehklinke vorgeschalteten Auswerferhebel.

Dazu ist das Betätigungselement regelmäßig als Betätigungszapfen ausgebildet. Dieser Betätigungszapfen beaufschlagt bei Unterbrechung der Zuziehfunktion den Auswerferhebel. Auf diese Weise wird die Zuziehklinke von ihrem Eingriff mit der Drehfalle entfernt. Zugleich sorgt das Betätigungselement bzw. der Betätigungszapfen dafür, dass die Sperrklinke von der Drehfalle abgehoben wird.

Die Unterbrechung der Zuziehfunktion ist also durch diese gleichsam zweifache Funktionalität des Betätigungselementes bzw. Betätigungszapfens zugleich damit funktional verbunden, dass gleichzeitig die Sperrklinke von der Drehfalle abgehoben wird. Anders ausgedrückt, wird die während des Zuziehvorganges mit Hilfe der Zuziehklinke zugezogene Drehfalle nicht nur mechanisch von der zuziehenden Zuziehklinke befreit, sondern wird der federunterstützte Öffnungsvorgang der Drehfalle bei diesem Vorgang auch nicht behindert. Denn das Betätigungselement bzw. der Betätigungszapfen sorgt zugleich dafür, dass die Sperrklinke von der Drehfalle im Sinne des "elektrischen Offnens" abgehoben wird.

Dadurch kann die Drehfalle bei Unterbrechung der Zuziehfunktion ungehindert von ihrer zuvor eingenommenen Schließposition in die Öffnungsposition federunterstützt verschwenken und kommt die zuvor gefangene Kraftfahrzeugtür frei.

Wie bereits erläutert, ist der Öffnungsantrieb beispielsweise mit einem zusätzlichen Hebel im Fahrgastraum, mit einem Türgriff etc. für seine mechanische Betätigung ausgerüstet. Ergänzend hierzu findet sich oftmals auch ein elektrisches Schaltelement im Fahrgastraum oder in der Nähe des Fahrgastraumes, um den elektrischen Öffnungsantrieb wunschgemäß zu beaufschlagen. Dieses elektrische Schaltelement kommt typischerweise beim Vorgang "elektrisch Öffnen" zum Einsatz. Genauso gut sorgt das elektrische Schaltelement bei Bedarf für die beschriebene Notunterbrechung der Zuziehfunktion. Gleiches gilt für den Hebel. Dabei können der fragliche Hebel und das elektrische Schaltelement alternativ zueinander eingesetzt werden.

Im Ergebnis wird ein Kraftfahrzeugtürverschluss zur Verfügung gestellt, welcher sowohl mit einer Öffnungsfunktion als auch einer Zuziehfunktion ausgerüstet ist. Dabei kommt typischerweise das sogenannte "elektrische Öffnen" zum Einsatz. Die Erfindung nutzt nun synergetisch den Öffnungsantrieb für den Fall, dass eine Notunterbrechung der Zuziehfunktion erforderlich ist. Denn zu diesem Zweck ist vorgesehen, dass der Öffnungsantrieb die mechanische Verbindungskette der Zuzieheinrichtung unterbricht. Im Detail sorgt der Öffnungsantrieb dafür, dass die an der Drehfalle angreifende Zuziehklinke der Zuzieheinrichtung von dieser abgehoben wird.

Da bei diesem Vorgang typischerweise und zugleich die Sperrklinke in Bezug auf die Drehfalle abgehoben wird, kann als Folge hiervon die Drehfalle federunterstützt und ohne mechanische Blockade aufschwenken und dadurch den zuvor gefangenen Schließbolzen freigeben. Das Gleiche gilt für eine hiermit zusammenwirkende Kraftfahrzeugtür. Hierin sind die wesentlichen Vorteile zu sehen.

Die erfindungsgemäße Lösung ist gleichermaßen für ein Gesperre aus Drehfalle und ein oder zwei Sperrklinken als auch für ein Mehrklinkengesperre einsetzbar, bei dem zusätzlich eine Blockadeklinke für die Sperrklinken zum Einsatz kommt.

Im Folgenden wird die Erfindung anhand einer lediglich ein Ausführungsbeispiel darstellenden Zeichnung näher erläutert; es zeigen:
- **Fig. 1**: den erfindungsgemäßen Kraftfahrzeugtürverschluss bei einem Zuziehvorgang,
- **Fig. 2**: das Gesperre in geschlossenem Zustand und
- **Fig.3**: den Kraftfahrzeugtürverschluss nach Fig. 1 bei Unterbrechung der Zuziehfunktion (Notunterbrechung).

In den Figuren ist ein Kraftfahrzeugtürverschluss dargestellt, der in üblicher Art und Weise mit einem Gesperre 1, 2 aus Drehfalle 1 und Sperrklinke 2 ausgerüstet ist. Sobald die Drehfalle 1 ihre Hauptraststellung nach der Fig.2 bzw. ihre Schließposition eingenommen hat, fällt die Sperrklinke 2 ein und sorgt für eine Blockade der Drehfalle 1. Im Rahmen des dargestellten Beispielfalls findet zwar in Strenge keine Rastverbindung zwischen einerseits der Sperrklinke 2 und andererseits der Drehfalle 1 in der Hauptraststellung bzw. einer demgegenüber vorgeschalteten Vorraststellung statt. Dennoch sollen diese beiden an sich üblichen Begriffe für die nachfolgenden Betrachtungen beibehalten werden. Dabei wird die Hauptraststellung üblicherweise mit einer Hauptschließstellung bzw. Schließposition identifiziert, wohingegen die Vorraststellung zu einer Vorschließposition gehört.

Bei Wegfall der Blockade der Drehfalle 1 durch die Sperrklinke 2 kann sich die Drehfalle 1 um ihre Achse 3 infolge der Kraft einer nicht ausdrücklich dargestellten Feder im Gegenuhrzeigersinn drehen und geht in die Öffnungsposition über. Dabei wird ein zuvor gefangener und lediglich in der Fig. 2 angedeuteter Schließbolzen 4 freigegeben, der mechanisch an eine nicht gezeigte Kraftfahrzeugtür in üblicher Art und Weise angeschlossen ist. Dieser Vorgang ist ansatzweise in der Fig.3 dargestellt.

Die Sperrklinke 2 ist drehbar um eine Achse 5 gelagert. Sowohl die Drehfalle 1 als auch die Sperrklinke 2 wie auch die übrigen noch zu beschreibenden Elemente des Kraftfahrzeugtürverschlusses werden insgesamt in einem angedeuteten Schlosskasten 6 aufgenommen und gelagert.

Von besonderer Bedeutung für die Erfindung ist nun eine Zuzieh-/Öffnungseinrichtung 7 bis 16, die mit wenigstens einem Antrieb 7 bis 11 und 13, 14 einem Übertragungselement 12, 15 und einer Antriebsklinke 16 ausgerüstet ist. Der wenigstens eine Antrieb 7 bis 11 und 13, 14 arbeitet unter Zwischenschaltung des Übertragungselementes 12, 15 auf die Antriebsklinke 16. Auf diese Weise lässt sich das Gesperre 1, 2 öffnen oder zuziehen.

Erfindungsgemäß sind nun ein mechanischer Öffnungsantrieb 10, 11 und/oder ein elektrischer Öffnungsantrieb 7 bis 9 und zusätzlich ein mechanischer und/oder elektrischer Zuziehantrieb 13, 14 vorgesehen. Zu dem mechanischen Öffnungsantrieb 10, 11 und/oder elektrischen Öffnungsantrieb 7 bis 9 gehört ein gemeinsamer Öffnungsübertragungshebel 12. Dagegen ist dem mechanischen und/oder elektrischen Zuziehantrieb 13, 14 ein Zuziehübertragungshebel 15 zugeordnet. Von besonderer Bedeutung ist nun der Umstand, dass der Öffnungsantrieb 7 bis 11 inklusive Öffnungsübertragungshebel 12 ergänzend zur Öffnungsfunktion für das Gesperre 1, 2 auch zur Unterbrechung einer vom Zuziehantrieb 13, 14 in Verbindung mit dem Zuziehübertragungshebel 15 initiierten Zuziehfunktion eingerichtet ist.

Um dies im Detail verständlich zu machen, wird zunächst der Öffnungsantrieb 7 bis 11 näher erläutert. Tatsächlich setzt sich der Öffnungsantrieb 7 bis 11 aus dem elektrischen Öffnungsantrieb 7 bis 9 und dem mechanischen Öffnungsantrieb 10, 11 zusammen. Der elektrische Öffnungsantrieb 7 bis 9 verfügt über einen Elektromotor 7, welcher in bekannter Art und Weise mit Hilfe seiner Abtriebswelle eine Schnecke in Rotationen versetzt, die ihrerseits ein Antriebsrad 8 umfangseitig beaufschlagt. Das Antriebsrad 8 ist drehbar um eine Achse 17 in dem Schlosskasten 6 gelagert.

Das Antriebsrad 8 ist mit einem Exzenter 9 ausgerüstet. Der Exzenter 9 arbeitet auf den Öffnungsübertragungshebel 12 im Rahmen der Funktionsstellung nach Fig. 3. Außerdem sorgt der Exzenter 9 in Verbindung mit dem Öffnungsübertragungshebel 12 für die Darstellung der Öffnungsfunktion. Anders ausgedrückt, sorgt der elektrische Öffnungsantrieb 7 bis 9 in Verbindung mit dem Öffnungsübertragungshebel 12 für die Funktion "elektrisch öffnen EÖ".

Zu diesem Zweck wird das Antriebsrad 8 von dem Elektromotor 7 so beaufschlagt, dass das Antriebsrad 8 ausgehend von der Funktionsstellung nach Fig. 2, der Schließposition des Gesperres 1, 2, eine Drehung im Uhrzeigersinn um die Achse 17 vollführt. Bei diesem Vorgang wechselwirkt der Exzenter 9 mit dem Öffnungsübertragungshebel 12 bzw. seinem Antriebsarm 12a.

Tatsächlich setzt sich der Öffnungsübertragungshebel 12 aus dem Antriebsarm 12a, einem Anschlussarm 12b und schließlich einem Auslösearm 12c zusammen. Sobald der Exzenter 9 den Antriebsarm 12a des wenigstens zweiarmigen Öffnungsübertragungshebels 12 durch die beschriebene Bewegung des Antriebsrades 8 im Uhrzeigersinn um die Achse 17 beaufschlagt, erfährt der Öffnungsübertragungshebel 12 eine Drehung um seine Achse 5 im Gegenuhrzeigersinn, wie ein entsprechender Pfeil andeutet. Tatsächlich ist der Öffnungsübertragungshebel 12 achsgleich mit der Sperrklinke 2 auf der gemeinsamen Achse 5 gelagert.

Jedenfalls führt diese in der Fig. 3 durch den dortigen Pfeil angedeutete Gegenuhrzeigersinnbewegung des Öffnungsübertragungshebels 12 um seine Achse 5 dazu, dass die in der Schließposition nach Fig. 2 befindliche Sperrklinke 2 von der Drehfalle 1 abgehoben wird. Um dies zu erreichen, wechselwirkt ein nachfolgend noch näher zu beschreibendes Betätigungselement 21 mit der Sperrklinke 2 und hebt diese von der Drehfalle 1 ab. Als Folge hiervon kann die Drehfalle 1 federunterstützt ihre geöffnete Position einnehmen und den zuvor gefangenen Schließbolzen 4 und dementsprechend auch eine Kraftfahrzeugtür freigeben. Dieser Vorgang korrespondiert zur Öffnungsfunktion bzw. dem bereits beschriebenen "elektrischen Öffnen EÖ".

Die Zuziehfunktion wird mit Hilfe des Zuziehantriebes 13,14 realisiert. Zu diesem Zweck arbeitet ein lediglich schematisch dargestellter Elektromotor 13 auf ein Übertragungselement 14, bei welchem es sich im Beispielfall um einen Bowdenzug oder ein anderes Übertragungselement 14 handeln mag. Tatsächlich wird bei diesem Vorgang der Bowdenzug 14 so beaufschlagt, dass der Zuziehübertragungshebel 15 um seine Achse 3 eine Uhrzeigersinnbewegung entsprechend dem in der Fig. 1 angedeuteten Pfeil vollführt. Tatsächlich zeigt die Fig. 1 den fraglichen Kraftfahrzeugtürverschluss bei einem Zuziehvorgang.

Da die Zuziehklinke 16 achsgleich mit einem Auswerferhebel 18 und zusammen mit dem Auswerferhebel 18 auf dem Zuziehübertragungshebel 15 in einer gemeinsamen Achse 19 gelagert ist, führt dieser Vorgang dazu, dass die Drehfalle 1 beim Übergang von der Fig. 1 zur Fig. 2 in ihre geschlossene Hauptrastposition bzw. Schließposition gemäß der Fig. 2 überführt wird.

Zuvor hat die Zuziehklinke 16 einen Zapfen 20 an der Drehfalle 1 übergriffen, sobald die Drehfalle 1 ihre Vorschließposition bzw. Vorrastposition entsprechend der Darstellung nach Fig. 1 eingenommen hat. Sobald nun ausgehend von dieser Vorschließstellung der Zuziehübertragungshebel 15 um seine Achse 3 im Uhrzeigersinn entsprechend der angedeuteten Pfeilrichtung verschwenkt wird, folgt auch die Zuziehklinke 16 dieser Schwenkbewegung. Als Folge hiervon wird ebenso die Drehfalle 1 im Uhrzeigersinn um die gemeinsame Achse 3 verschwenkt. Das deutet ein Pfeil in der Fig. 1 an. Auf diese Weise geht die Drehfalle 1 von ihrer Vorschließposition nach Fig. 1 in die Hauptschließposition bzw. Schließposition nach Fig. 2 über.

Der beschriebene Vorgang des Zuziehens beim Übergang von der Funktionsstellung nach Fig. 1 zur Fig. 2 kann nun unterbrochen werden. Das ist beispielsweise für den Fall erforderlich, dass zwischen der langsam zugezogenen Kraftfahrzeugtür und der zugehörigen Kraftfahrzeugkarosserie eine Hand, ein Finger, ein Mantel etc. eingeklemmt wird. Man spricht hier typischerweise von einer Notunterbrechung. Um nun diese Notunterbrechung im Detail zu realisieren, sorgt der Öffnungsantrieb 7 bis 11 dafür, dass die Zuziehklinke 16 ausgeworfen wird. Das heißt, mit Hilfe des Öffnungsantriebes 7 bis 11 wird die mechanische Verbindung von dem Zuziehantrieb 13, 14 über den Zuziehübertragungshebel 15, die Zuziehklinke 16 bis schließlich zur Drehfalle 1 unterbrochen.

Zu diesem Zweck ist der Öffnungsübertragungshebel 12 mit dem bereits angesprochenen Betätigungselement 21 ausgerüstet. Das Betätigungselement 21 sorgt - wie beschrieben - bei der Öffnungsfunktion dafür, dass die Sperrklinke 2 von der Drehfalle 1 des Gesperres 1, 2 abgehoben wird. Ergänzend hierzu ist das Betätigungselement 21 zur Unterbrechung der Zuziehfunktion eingerichtet, wie nachfolgend noch näher erläutert wird. Tatsächlich wechselwirkt das Betätigungselement 21 zur Unterbrechung der Zuziehfunktion entweder unmittelbar mit der Zuziehklinke 16 oder über den vorgeschalteten Auswerferhebel 18 mit der betreffenden Zuziehklinke 16, wie diese im Rahmen des Ausführungsbeispiels realisiert ist.

Das Betätigungselement 21 ist als Betätigungszapfen ausgebildet, welcher sich senkrecht im Vergleich zum Öffnungsübertragungshebel 12 erstreckt. Zur Unterbrechung der Zuziehfunktion beaufschlagt der am Auslösearm 12c des Übertragungshebels 12 angeordnete Betätigungszapfen 21 den Auswerferhebel 18, damit die Zuziehklinke 16 von ihrem Eingriff mit der Drehfalle 1 entfernt wird. Zugleich sorgt der Betätigungszapfen 21 dafür, dass die Sperrklinke 2 von der Drehfalle 1 abgehoben wird. - Um dies jeweils zu initiieren, mag in einem nicht dargestellten Fahrgastraum ein Hebel vorgesehen sein, welcher als mechanischer Öffnungsantrieb 10, 11 fungiert und über ein Koppelelement 11 mechanisch an dem Öffnungsübertragungshebel 12 angreift. Alternativ hierzu kann der Öffnungsübertragungshebel 12 aber auch mit Hilfe des elektrischen Öffnungsantriebes 7 bis 9 beaufschlagt werden.

Die Funktionsweise ist wie folgt. Sobald das Gesperre 1, 2 zugezogen wird, sorgt der Zuziehübertragungshebel 15 dafür, dass ihm die Zuziehklinke 16 bei diesem Vorgang folgt. Tatsächlich vollführen der Zuziehübertragungshebel 15, die darauf gelagerte Zuziehklinke 16 und die durch Anlage der Zuziehklinke 16 am Zapfen 20 mitgedrehte Drehfalle 1 insgesamt eine Bewegung im Uhrzeigersinn. Das gilt auch für den Auswerferhebel 18. Diesen Vorgang stellt die Fig. 1 dar.

Soll nun dieser Zuziehvorgang unterbrochen werden, so muss hierfür insgesamt der Öffnungsübertragungshebel 12 eine Schwenkbewegung um seine Achse 5 im Gegenuhrzeigersinn ausführen, wie es die Fig. 3 darstellt. Dies wird entweder durch den mit Hilfe des Elektromotors 7 bereits beschriebenen Exzenter 9 erreicht oder dadurch, dass der mechanische Öffnungsantrieb 10, 11 über das Koppelelement 11 den Anschlussarm 12b des Öffnungsübertragungshebels 12 entsprechend beaufschlagt. Jedenfalls korrespondiert jede Unterbrechung des Zuziehvorganges durch den mechanischen und/oder elektrischen Öffnungsantrieb 7 bis 11 dazu, dass der Öffnungsübertragungshebel 12 die beschriebene Gegenuhrzeigerschwenkbewegung um die Achse 5 vollführt.

Als Folge hiervon arbeitet der Betätigungszapfen 21 auf den Auswerferhebel 18, welcher um die mit der Zuziehklinke 16 gemeinsame Achse 19 im Uhrzeigersinn verschwenkt wird. Der Auswerferhebel 18 beaufschlagt bei diesem Vorgang einen Zapfen 22 an der Zuziehklinke 16, so dass die Zuziehklinke 16 insgesamt von dem Zapfen 20 an der Drehfalle 1 abgehoben wird. Die Drehfalle 1 kommt frei (vgl. den in der Fig. 3 angedeuteten Pfeil, welcher die damit verbundene Gegenuhrzeigersinnbewegung der Drehfalle 1 um ihre Achse 3 andeutet). Erfindungsgemäß liegt der Auswerferhebel, ggf. federunterstützt während des gesamten Zuziehvorganges an dem Betätigungszapfen 21 an.

Gleichzeitig mit dem beschriebenen Vorgang sorgt der Betätigungszapfen 21 dafür, dass die an der Drehfalle 1 anliegende bzw. in die Drehfalle 1 eingefallene Sperrklinke 2 von der Drehfalle 1 abgehoben wird. Zu diesem Zweck arbeitet der Betätigungszapfen 21 endseitig auf die Sperrklinke 2 und sorgt dafür, dass die Sperrklinke 2 eine Gegenuhrzeigersinnbewegung um ihre Achse 5 vollführt. Als Folge hiervon wird die Sperrklinke 2 von der Drehfalle 1 entfernt.

Beide beschriebenen und praktisch synchron ablaufenden Vorgänge haben zur Folge, dass die Drehfalle 1 federunterstützt geöffnet wird, indem sie eine Gegenuhrzeigersinnbewegung um ihre Achse 3 vollführt. Dadurch kann der zuvor gefangene Schließbolzen 4 freikommen. Gleiches gilt für eine mit dem Schließbolzen 4 mechanisch verbundene und nicht ausdrücklich dargestellte Kraftfahrzeugtür.

Das heißt, die Unterbrechung des Zuziehvorganges mit Hilfe des mechanischen und/oder elektrischen Öffnungsantriebes 7 bis 11 führt gleichzeitig dazu, dass die Sperrklinke 2 von der Drehfalle 1 abgehoben wird. Dadurch kann die Drehfalle 1 kollisionsfrei und federunterstützt aufschwenken und den Schließbolzen 4 freigeben. Als Folge hiervon wird eine unmittelbare und zuverlässige Notunterbrechung der Zuziehfunktion mit Hilfe des Öffnungsantriebes 7 bis 11 zur Verfügung gestellt.

## Patentansprüche

1. Kraftfahrzeugtürverschluss, mit einem Gesperre (1, 2), und mit einer Zuzieh-/Öffnungseinrichtung (7 bis 16) mit wenigstens einem Antrieb (7 bis 11 und 13, 14), zumindest einem Übertragungselement (12, 15) und einer Antriebsklinke (16), wobei der Antrieb (7 bis 11 und 13, 14) unter Zwischenschaltung des Übertragungselementes (12, 15) auf die Antriebsklinke (16) arbeitet, um das Gesperre (1. 2) zu öffnen oder zuzuziehen, wobei ein mechanischer und/oder elektrischer Öffnungsantrieb (7 bis 11) und ein mechanischer und/oder elektrischer Zuziehantrieb (13, 14) mit jeweils zugehörigem Öffnungsübertragungshebel (12) und Zuziehübertragungshebel (15) realisiert sind, wobei der Öffnungsantrieb (7 bis 11) inklusive Öffnungsübertragungshebel (12) ergänzend zur Öffnungsfunktion für das Gesperre (1, 2) auch zur Unterbrechung einer vom Zuziehantrieb (13, 14) in Verbindung mit dem Zuziehübertragungshebel (15) initiierten Zuziehfunktion eingerichtet ist, **dadurch gekennzeichnet, dass** der Auswerferhebel (18) achsgleich mit der Zuziehklinke (16) gelagert ist.

2. Kraftfahrzeugtürverschluss nach Anspruch 1, **dadurch gekennzeichnet, dass** der Öffnungsantrieb (7 bis 11) zur Unterbrechung der Zuziehfunktion mittels des Öffnungsübertragungshebels (12) die Zuziehklinke (16) auswirft.

3. Kraftfahrzeugtürverschluss nach Anspruch 1 oder 2, **dadurch gekennzeichnet, dass** ein Auswerferhebel. (18) vorgesehen ist, welcher vom Öffnungsübertragungshebel (12) zum Auswerfen der Zuziehklinke (16) beaufschlagt wird.

4. Kraftfahrzeugtürverschluss nach Anspruch 3, **dadurch gekennzeichnet, dass** der Auswerferhebel (18) und die Zuziehklinke (16) auf dem Zuziehübertragungshebel (15) gelagert sind.

5. Kraftfahrzeugtürverschluss nach einem der Ansprüche 1 bis 4, **dadurch gekennzeichnet, dass** der Öffnungsübertragungshebel (12) wenigstens zweiarmig mit einem Antriebsarm (12a) und einem Auslösearm (12c) ausgerüstet ist.

6. Kraftfahrzeugtürverschluss nach einem der Ansprüche 1 bis 5, **dadurch gekennzeichnet, dass** sowohl ein elektrischer Öffnungsantrieb (7 bis 9) als auch ein mechanischer Öffnungsantrieb (10, 11) vorgesehen sind.

7. Kraftfahrzeugtürverschluss nach Anspruch 6, **dadurch gekennzeichnet, dass** der Öffnungsübertragungshebel (12) mit einem Antriebsrad (8) des elektrischen Öffnungsantriebes (7 bis 9) und/oder einem Koppelelement (11) des mechanischen Öffnungsantriebes (10, 11) wechselwirkt.

8. Kraftfahrzeugtürverschluss nach Anspruch 6 oder 7, **dadurch gekennzeichnet, dass** das Antriebsrad (8) einen auf den Öffnungsübertragungshebel (12) arbeitenden Exzenter (9) aufweist.

9. Kraftfahrzeugtürverschluss nach einem der Ansprüche 1 bis 8, **dadurch gekennzeichnet, dass** der Öffnungsübertragungshebel (12) mit einem Anschlussarm (12b) für das Koppelelement (11) des mechanischen Öffnungsantriebes (10, 11) ausgerüstet ist

10. Kraftfahrzeugtürverschluss nach einem der Ansprüche 1 bis 9, **dadurch gekennzeichnet, dass** der Öffnungsübertragungshebel (12) ein Betätigungselement (21) aufweist, welches bei der Öffnungsfunktion eine Sperrklinke (2) von einer Drehfalle (1) des Gesperres (1, 2) abhebt.

11. Kraftfahrzeugtürverschluss nach Anspruch 10, **dadurch gekennzeichnet, dass** das Betätigungselement (21) ergänzend zur Unterbrechung der Zuziehfunktion eingerichtet ist.

12. Kraftfahrzeugtürverschluss nach Anspruch 10 oder 11, **dadurch gekennzeichnet, dass** das Betätigungselement (21) zur Unterbrechung der Zuziehfunktion mit der Zuziehklinke (16) und/oder dem vorgeschalteten Auswerferhebel (18) wechselwirkt.

13. Kraftfahrzeugtürverschluss nach einem der Ansprüche 11 oder 12, **dadurch gekennzeichnet, dass** das Betätigungselement (21) als Betätigungszapfen (21) ausgebildet ist, welcher bei Unterbrechung der Zuziehfunktion. den Auswerferhebel (18) zum Ausheben der Zuziehklinke (16) von ihrem Eingriff mit der Drehfalle (1) beaufschlagt und zugleich die Sperrklinke (2) von der Drehfalle (1) abhebt.

14. Kraftfahrzeugtürverschluss nach einem der Ansprüche 1 bis 13, **dadurch gekennzeichnet, dass** der Öffnungsantrieb (7 bis 11) mit einem im Fahrgastraum zugänglichen Hebel (10) und/oder einem elektrischen Schaltelement zu seiner Betätigung ausgerüstet ist.

## Claims

1. Motor vehicle door latch, with a locking mechanism (1, 2), and with a closure/opening device (7 to 16) with at least one drive (7 to 11 and 13, 14), at least one transmission element (12, 15) and one drive pawl (16), whereby the drive (7 to 11 and 13, 14) works on the drive pawl (16) with interposition of the transmission element (12, 15), in order to open or close the locking mechanism (1. 2), whereby a mechanical and/or electrical opening drive (7 to 11) and a mechanical and/or electrical closure drive (13, 14) with respectively pertaining opening transmission lever (12) and a closure transmission lever (15) are executed, whereby the opening drive (7 to 11) including the opening transmission lever (12) in addition to the opening function for the locking mechanism (1, 2) is also set up to interrupt a closure function initiated by the closure drive (13, 14) in conjunction with the closure transmission lever (15), **characterized in that** the ejector lever (18) is accommodated coaxially with the closure pawl (16).

2. Motor vehicle door latch according to claim 1, **characterized in that** the opening drive (7 to 11) ejects the closure pawl (16) to interrupt the closure function by means of the opening transmission lever (12).

3. Motor vehicle door latch according to claim 1 or 2, **characterized in that** an ejector lever (18) is provided for which is acted on by the opening transmission lever (12) to eject th closure pawl (16).

4. Motor vehicle door latch according to claim 3, **characterized in that** the ejector lever (18) and the closure pawl (16) are mounted on the closure transmission lever (15).

5. Motor vehicle door latch according to one of the claims 1 to 4, **characterized in that** the opening transmission lever (12) is equipped at least on a dual arm basis with a drive arm (12a) and a triggering arm (12c).

6. Motor vehicle door latch according to one of the claims 1 to 5, **characterized in that** both an electrical opening drive (7 to 9) and a mechanical opening drive (10, 11) are provided for.

7. Motor vehicle door latch according to claim 6, **characterized in that** the opening transmission lever (12) interacts with a driv wheel (8) of the electrical opening drive (7 to 9) and/or a coupling element (11) of the mechanical opening drive (10, 11).

8. Motor vehicle door latch according to claim 6 or 7, **characterized in that** the drive wheel (8) has a cam (9) working on the opening transmission lever (12).

9. Motor vehicle door latch according to one of the claims 1 to 8, **characterized in that** the opening transmission lever (12) is equipped with a connecting arm (12b) for the coupling element (11) of the mechanical opening drive (10, 11).

10. Motor vehicle door latch according to one of the claims 1 to 9, **characterized in that** the opening transmission lever (12) has an activation element (21), which in the opening function lifts a pawl (2) from a catch (1) of the locking mechanism (1, 2).

11. Motor vehicle door latch according to claim 10, **characterized in that** the activation element (21) is set up additionally to the interruption of the closure function.

12. Motor vehicle door latch according to claim 10 or 11, **characterized in that** the activation element (21) interacts with the closur pawl (16) and/or the upstream jector lev r (18) to interrupt the closure function.

13. Motor vehicle door latch according to one of the claims 11 or 12, **characterized in that** the activation element (21) is formed as an activation pin (21), which acts on the ejector lever (18) to lift the closure pawl (16) from its engagement with the catch (1) during interruption of the closure function and simultaneously lifts the pawl (2) from the catch (1).

14. Motor vehicle door latch according to one of the claims 1 to 13, **characterized in that** the opening drive (7 to 11) is equipped with a lever (10) accessible in the passenger compartment and/or an electrical switching element for its activation.

## Revendications

1. Fermeture de portière de véhicule à moteur comportant un dispositif d'encliquetage (1,2) et une installation d'ouverture/de fermeture (7 à 16)avec au moins un entraînement (7 à 11 et 13, 14), d'au moins un élément de transmission (12,15) et d'un cliquet d'entraînement (16), l'entraînement (7 à 11 et 13, 14) servant à ouvrir ou à fermer le dispositif d'encliquetage (1,2) avec l'intervention de l'élément de transmission (12,15) sur le cliquet d'entraînement (16), un entraînement d'ouverture (7 à 11) mécanique et/ou électrique et un entraînement de fermeture (13,14) mécanique et/ou électrique respectifs étant doté chacun d'un levier de transmission d'ouverture (12) et d'un levier de transmission de fermeture (15) associés, l'entraînement d'ouverture (7 à 11), avec le levier de transmission d'ouvertur (12), étant conçu, en complément de la fonction d'ouverture du dispositif d'encliquetage (1,2), également pour interrompre un fonction de fermeture initiée par l'entraînement de fermeture (13,14) en liaison avec le levier de transmission de fermetur (15) **caractérisé en ce que** le levier d'éjecteur (18) est logée sur le même axe avec le cliquet de fermeture (16).

2. Fermeture de portière de véhicule à moteur selon la revendication 1 **caractérisée en ce que** l'entraînement d'ouverture (7 à 11) éjecte le cliquet de fermeture (16) à l'aide du levier de transmission d'ouverture (12) pour interrompre la fonction de fermeture.

3. Fermeture de portière de véhicule à moteur selon la revendication 1 ou 2 **caractérisée en ce qu'**est prévu un levier d'éjecteur (18) qui est sollicité par le levier de transmission d'ouverture (12) pour éjecter le cliquet de fermeture (16).

4. Fermeture de portière de véhicule à moteur selon la revendication 3 **caractérisée en ce que** le levier d'éjecteur (18) et le cliquet de fermeture (16) sont logés sur le levier de transmission de fermeture (15).

5. Fermeture de portière de véhicule à moteur selon l'une des revendications 1 à 4 **caractérisée en ce que** le levier de transmission d'ouverture (12) est doté d'au moins deux bras, un bras d'entraînement (12a) et un bras de déclenchement (12c).

6. Fermeture de portière de véhicule à moteur selon l'une des revendications 1 à 5 **caractérisée en ce que** tant un entraînement d'ouverture électrique (7 à 9) qu'un entraînement d'ouverture mécanique (10, 11) sont prévus.

7. Fermeture de portière de véhicule à moteur selon la revendication 6 **caractérisée en ce que** le levier de transmission d'ouverture (12) interagit avec une roue d'entraînement (8) d l'entraînement d'ouverture (7 à 9) et/ou avec un élément de couplage (11) de l'entraînement d'ouverture mécanique (10, 11).

8. Fermeture de portière de véhicule à moteur selon la revendication 6 ou 7 **caractérisée en ce que** la roue d'entraînement (8) présente un excentrique (9) agissant sur le levier de transmission d'ouverture (12).

9. Fermeture de portière de véhicule à moteur selon l'une des revendications 1 à 8 **caractérisée en ce que** le levier de transmission d'ouverture (12) est doté d'un bras de raccordement (12b) pour l'élément de couplage (11) de l'entraînement d'ouverture mécanique (10, 11).

10. Fermeture de portière de véhicule à moteur selon l'une des revendications 1 à 9 **caractérisée en ce que** le levier de transmission d'ouverture (12) présente un élém nt d'actionnement (21) qui soulève un cliquet de blocage (2) d'un pêne rotatif (1) du dispositif d'encliquetage (1,2) lors de la fonction d'ouverture.

11. Fermeture de portière de véhicule à moteur selon la revendication 10 **caractérisée en ce que** l'élément d'actionnement (21) est réalisé en complément pour l'interruption de la fonction de fermeture.

12. Fermeture de portière de véhicule à moteur selon la revendication 10 ou 11 **caractérisée en ce que** l'élément d'actionnement (21) pour interruption de la fonction de fermeture interagit avec le cliquet de fermeture (16) et/ou le levier d'éjecteur (18) commuté en amont.

13. Fermeture de portière de véhicule à moteur selon l'une des revendications 11 ou 12 **caractérisée en ce que** l'élément d'actionnement (21) est formé comme tenon d'actionnement (21) qui, lors de l'interruption de la fonction de fermeture, sollicite le levier d'éjecteur (18) pour retirer le cliquet de fermeture (16) de sa prise avec le pêne rotatif (1) et en même temps soulève le cliquet de blocage (2) du pêne rotatif (1).

14. Fermeture de portière de véhicule à moteur selon l'une des revendications 1 à 13 **caractérisée en ce que** l'entraînement d'ouverture (7 à 11) est doté d'un levier (1) accessible dans l'espace passagers et/ou d'un élément de commutation électrique pour son actionnement
